# EUROPÄISCHE PATENTSCHRIFT

(11) **EP 1 470 770 B1**
(45) Veröffentlichungstag und Bekanntmachung des Hinweises auf die Patenterteilung: **09.07.2008**
(21) Anmeldenummer: 04008700.9
(22) Anmeldetag: 13.04.2004
(51) Int. Cl.: A47B 88/10

(54) **Ausziehführungsgarnitur für Schubladen**
Drawer slide fitting
Ensemble de guidage pour glissières de tiroirs

(30) Priorität: 23.04.2003 DE 20306212 U
(43) Veröffentlichungstag der Anmeldung: 27.10.2004
(73) Patentinhaber: Julius Blum GmbH, 6973 Höchst (AT)
(72) Erfinder: Fitz, Helmut, 6890 Lustenau (AT)
(74) Vertreter: Hofinger, Stephan

(56) Entgegenhaltungen:
- EP-A- 0 523 428
- EP-A- 0 820 712
- AT-U- 4 518

## Beschreibung

Die Erfindung bezieht sich auf eine Ausziehführungsgarnitur für Schubladen od. dgl. mit einer ladenseitigen Ausziehschiene, einer korpusseitigen Tragschiene und einer zwischen diesen beiden Schienen ablaufenden Mittelschiene an beiden Seiten der Schublade, wobei die Last zwischen den Schienen mittels Laufrollen übertragen wird, die in separaten Laufwagen lagern, wobei im vorderen Bereich der Tragschiene eine ortsfeste Abstützrolle gelagert ist, an der die Ausziehschiene mit einem Laufsteg abläuft und sich zumindest im geschlossenen Zustand der Schublade abstützt.

Bei Führungen mit Laufrollen, die in eigenen Laufwägen gelagert sind, befinden sich die lastübertragenden Laufelemente, nämlich die Laufwägen mit den Wälzkörpern, eher in der Mitte des Führungssystems. Unter Laufrollen sind in diesem Zusammenhang Wälzkörper ganz allgemein zu verstehen, d. h. scheibenförmige Laufrollen, Kugeln und Walzen.

Bei Ausziehführungsgarnituren mit angenieteten Laufrollen haben die lastübertragenden Elemente im geschlossenen Zustand den größtmöglichen Abstand voneinander.

Deshalb sind Ausziehführungsgarnituren mit Laufrollen, die in Laufwagen gelagert sind, im geschlossenen Zustand labiler als vergleichbare Ausziehführungsgarnituren mit angenieteten Laufrollen. Dies trifft insbesondere für Vollauszüge zu, weil diese eine Schiene bzw. ein Laufsystem mehr aufweisen als Teilauszüge.

Die Labilität der Ausziehführungsgarnitur macht sich im geschlossenen Zustand der Schublade bei den Möbelfronten negativ bemerkbar. Erstens weil die Fugen zwischen übereinanderliegenden Fronten je nach Belastung des Schubkastens oder je nach Fertigungstoleranzen unterschiedlich groß sind. Zweitens weil die Fronten nicht parallel auf die Korpusvorderkante aufschlagen, sondern je nach Belastung des Schubkastens oder je nach Fertigungstoleranzen oben oder unten an der Korpusvorderkante anschlagen. Es wurde daher vorgeschlagen, bei einem Vollauszug einen sogenannten Auflaufbock an der Ladenschiene anzubringen, der ca. 60 mm vor der geschlossenen Stellung der Ausziehführungsgarnitur bzw. der Schublade auf die korpusseitige Tragschiene aufläuft. Trotz möglichst sanfter Auflaufschräge ist das Auflaufen des Auflaufbockes auf der Tragschiene deutlich spürbar und wird als unerwünscht empfunden.

Es wurde daher im österreichischen Gebrauchsmuster AT 4518 U1 vorgeschlagen am vorderen Ende jeder Tragschiene eine ortsfeste Abstützrolle anzuordnen, wodurch ein sanfterer Auflauf der Schublade erreicht wurde. Diese Ausführungsform hat sich jedoch bei sehr schweren Schubladen nicht bewährt.

Es ist daher Aufgabe der Erfindung eine verbesserte Höhenpositionierung für den vorderen Bereich der Schublade zu schaffen.

Die erfindungsgemäße Aufgabe wird dadurch gelöst, dass im vorderen Bereich der Tragschiene mindestens zwei Abstützrollen gelagert sind, an denen die Ausziehschiene mit ihrem Laufsteg abläuft und sich zumindest im geschlossenen Zustand der Schublade abstützt, wobei die mindestens zwei Abstützrollen auf einer Wippe gelagert sind.

Die Anordnung mehrerer Abstützrollen an den vorderen Enden der Tragschienen ermöglicht nicht nur eine größere Lastaufnahme, sondern schont auch die Beschichtung der Ausziehschienen und bewirkt einen ruhigeren Lauf der Schublade.

Der Begriff ortsfest soll dahingehend verstanden werden, dass die Abstützrollen in Bezug auf die Tragschiene nicht verfahrbar sind (zum Unterschied von den Laufrollen in den Laufwägen).

Nachfolgend werden Ausführungsbeispiele der Erfindung anhand der Figuren der beiliegenden Zeichnungen beschrieben.
- Die Fig. 1: zeigt ein Schaubild einer erfindungsgemäßen Ausziehführungsgarnitur,
- die Fig. 2: zeigt ein auseinandergezogenes Schaubild einer erfindungsgemäßen Ausziehführungsgarnitur,
- die Fig. 3: zeigt eine Stirnansicht der Ausziehführungsgarnitur mit Teilen der Schublade in einer Ausführung die nicht Teil der beanspruchten Erfindung ist,
- die Fig. 4: zeigt eine Ansicht des vorderen Endes der Ausziehführungsgarnitur in der Richtung der Pfeile A-A der Fig. 3 bei geschlossener Schublade,
- die Fig. 5: zeigt dieselbe Ansicht wie die Fig. 4 bei voll ausgezogener Schublade,
- die Fig. 6: zeigt eine Stirnansicht der erfindungsgemäßen Ausziehführungsgarnitur der Schublade, und
- die Fig. 7 bis 9: zeigen Seitenansichten der Abstützrollen und deren Lagerung.

Die erfindungsgemäße Ausziehführungsgarnitur weist eine an einer Möbelseitenwand befestigte Tragschiene 2 auf, eine an der Schublade 10 befestigte Ausziehschiene 4 und eine zwischen den beiden Schienen 2, 4 ablaufende Mittelschiene 3.

Zwischen der Tragschiene 2 und der Mittelschiene 3 ist ein Laufrollen tragender Laufwagen 5 vorgesehen.

Zwischen der Mittelschiene 3 und der Ausziehschiene 4 befindet sich ebenfalls mindestens ein Laufwagen 5 mit Laufrollen.

Da sich die Laufwagen 5 bei geschlossenem Zustand der Schublade 10 eher in der Mitte des Führungssystems befinden, wäre bei einer herkömmlichen Ausziehführungsgarnitur eine Instabilität der Schublade 10 nicht zu vermeiden.

Erfindungsgemäß sind im vorderen Bereich der Tragschiene 2 mindestens zwei Abstützrollen 8 vorgesehen, an denen die Ausziehschiene 4 mit einem Laufsteg 11 abläuft. Die Abstützrollen 8 sind in der Verfahrrichtung der Schublade 10 hintereinander angeordnet Die Ausziehschiene 4 ist mit umgekehrtem U-Profil ausgeführt, mit einem Mittelsteg 4' und zwei Seitenstegen 4" und der Laufsteg 11 ist unmittelbar von einem Seitensteg 4" zum Inneren des Schienenprofils abgewinkelt.

Im gezeigten Ausführungsbeispiel ist die Ausziehschiene 4 unmittelbar unterhalb des Schubladenbodens 6 angeordnet.

In der Ausführung nach den Fig. 4 und 5, die nicht Teil der beanspruchten Erfindung ist, ist die Abstützrolle 8 in einem Block 12 gelagert, der auf der Tragschiene 2 versetzbar montiert ist. So kann sowohl der Abstand der Laufrolle 8 von der Vorderkante 13 der Tragschiene 2 eingestellt werden als auch die Höhe die Abstützrolle 8. Der Block 12 wird von zwei Laschen 13 gebildet.

Im Ausführungsbeispiel nach den Fig. 7 und 8 lagern zwei Abstützrollen 8 auf einer Wippe 14. Im Ausführungsbeispiel nach der Fig. 7 ist auf der Achse der Wippe 14 eine dritte Abstützrolle 8 gelagert.

## Patentansprüche

1. Ausziehführungsgarnitur für Schubladen od. dgl. mit einer ladenseitigen Ausziehschiene (4), einer korpusseitigen Tragschiene (2) und einer zwischen diesen beiden Schienen ablaufenden Mittelschiene (3) an beiden Seiten der Schublade, wobei die Last zwischen den Schienen mittels Laufrollen übertragen wird, die in separaten Laufwagen (5) lagern, wobei im vorderen Bereich der Tragschiene eine ortsfeste Abstützrolle gelagert ist, an der die Ausziehschiene mit einem Laufsteg abläuft und sich zumindest im geschlossenen Zustand der Schublade abstützt, **dadurch gekennzeichnet, dass** im vorderen Bereich der Tragschiene (2) mindestens zwei Abstützrollen (8) gelagert sind, an denen die Ausziehschiene (4) mit ihrem Laufsteg (11) abläuft und sich zumindest im geschlossenen Zustand der Schublade (10) abstützt, wobei die mindestens zwei Abstützrollen (8) auf einer Wippe (14) gelagert sind.

2. Ausziehführungsgarnitur nach Anspruch 1, **dadurch gekennzeichnet, dass** die mindestens zwei Abstützrollen (8) beim vorderen Ende der Tragschiene (2) angeordnet ist.

3. Ausziehführungsgarnitur nach Anspruch 1 oder 2, **dadurch gekennzeichnet, dass** die mindestens zwei Abstützrollen (8) höhenverstellbar gelagert sind.

4. Ausziehführungsgarnitur nach einem der Ansprüche 1 bis 3, **dadurch gekennzeichnet, dass** die mindestens zwei Abstützrollen (8) seitlich neben der Mittelschiene (3) angeordnet sind.

5. Ausziehführungsgarnitur nach einem der Ansprüche 1 bis 4, **dadurch gekennzeichnet, dass** die mindestens zwei Abstützrollen (8) in der Verschieberichtung der Schublade (10) hintereinander angeordnet sind.

6. Ausziehführungsgarnitur nach mindestens einem der Ansprüche 1 bis 5, **dadurch gekennzeichnet, dass** die mindestens zwei Abstützrollen(8) auf gemeinsamen Laschen (13) gelagert sind.

7. Ausziehführungsgarnitur nach mindestens einem der Ansprüche 1 bis 7, **dadurch gekennzeichnet, dass** drei Abstützrollen (8) hintereinander gelagert sind.

8. Ausziehführungsgarnitur nach Anspruch 8, **dadurch gekennzeichnet, dass** zwei Abstützrollen (8) auf einer Wippe (14) gelagert sind und eine mittlere Abstützrolle (8) auf einer Achse der Wippe (14) gelagert ist.

## Claims

1. An extension guide fitting for drawers (10) comprising an extension rail (4) to be attached to a drawer (10), a carrier rail (2) to be attached to a furniture body and a middle rail (3) which runs between those two rails at both sides of the drawer (10), wherein the load between the rails is transmitted by means of running rollers which are mounted in separate carriages (5), wherein mounted in a front region of the carrier rail (2) is a stationary support roller (8) being arranged so that the extension rail (4) runs with a running limb (11) on the stationary support roller (8) and is supported by the stationary support roller (8) at least when the extension rail (4) is in a closed position, **characterised in that** mounted in the front region of the carrier rail (2) are at least two support rollers (8) on which the extension rail (4) runs with its running limb (11) and being supported at least in the closed position of the drawer (10), wherein the at least two stationary support rollers (8) are mounted on a rocker member (14).

2. An extension guide fitting according to claim 1, **characterised in that** the at least two stationary support rollers (8) are arranged at the front end of the carrier rail (2).

3. An extension guide fitting according to claim 1 or 2, **characterised in that** the at least two stationary support rollers (8) are mounted adjustably in respect of height.

4. An extension guide fitting according to claims 1 to 3, **characterised in that** the at least two stationary support rollers (8) are arranged laterally adjacent to the middle rail (3).

5. An extension guide fitting according to claim 1 to 4, **characterised in that** the at least two stationary support rollers (8) are arranged behind one another with respect to a direction of displacement of the drawer (10).

6. An extension guide fitting according to claims 1 to 5, **characterised in that** the at least two stationary support rollers (8) are mounted on common plates (13).

7. An extension guide fitting according to claims 1 to 6, **characterised in that** three stationary support rollers (8) are mounted one behind the other.

8. An extension guide fitting according to claim 7, **characterised in that** two support rollers (8) are mounted on a rocker member (14) and a central support roller (8) is mounted on the shaft of the rocker member (14).

## Revendications

1. Garniture de guidage télescopique pour tiroirs ou similaires, comprenant un rail télescopique (4) côté tiroir d'un rail porteur (2) côté corps et un rail central (3) roulant entre ces deux rails sur les deux côtés du tiroir, dans laquelle la charge est transmise entre les rails au moyen de galets de roulement, lesquels sont montés dans des chariots (5) séparés, dans laquelle un galet de soutien fixe est monté dans la zone avant du rail porteur, galet sur lequel le rail télescopique avec une passerelle se déroule et s'appuie tout du moins lorsque le tiroir est fermé, **caractérisée en ce** au moins deux galets de soutien (8) sont montés dans la zone avant du rail porteur (2), galets sur lesquels le rail télescopique (4) avec sa passerelle (11) se déroule et s'appuie au moins lorsque le tiroir (10) est fermé, les au moins deux galets de soutien (8) étant montés sur une bascule (14).

2. Garniture de guidage télescopique selon la revendication 1, **caractérisée en ce que** les au moins deux galets de soutien (8) sont disposés sur l'extrémité avant du rail porteur (2).

3. Garniture de guidage télescopique selon la revendication 1 ou 2, **caractérisée en ce que** les au moins deux galets de soutien (8) sont montés de façon réglable en hauteur.

4. Garniture de guidage télescopique selon l'une quelconque des revendications 1 à 3, **caractérisée en ce que** les au moins deux galets de soutien (8) sont disposés sur le côté, à proximité du rail central (3).

5. Garniture de guidage télescopique selon l'une quelconque des revendications 1 à 4, **caractérisée en ce que** les au moins deux galets de soutien (8) sont disposés l'un derrière l'autre, dans le sens de déplacement du tiroir (10).

6. Garniture de guidage télescopique selon au moins l'une des revendications 1 à 5, **caractérisée en ce que** les au moins deux galets de soutien (8) sont montés sur des pattes (13) communes.

7. Garniture de guidage télescopique selon au moins l'une quelconque des revendications 1 à 6, **caractérisée en ce que** trois galets de soutien (8) sont montés les uns derrière les autres.

8. Garniture de guidage télescopique selon la revendication 7, **caractérisée en ce que** deux galets de soutien (8) sont montés sur une bascule (14) et un galet de soutien (8) central est monté sur un axe de la bascule (14).
